# EUROPÄISCHE PATENTSCHRIFT

(11) **EP 0 432 299 B1**
(45) Veröffentlichungstag und Bekanntmachung des Hinweises auf die Patenterteilung: **03.08.1994**
(21) Anmeldenummer: 89123031.0
(22) Anmeldetag: 13.12.1989
(51) Int. Cl.: H01H 50/30

(54) **Wechselstromschütz**
AC contactor
Contacteur pour courant alternatif

(43) Veröffentlichungstag der Anmeldung: 19.06.1991
(73) Patentinhaber: SIEMENS AKTIENGESELLSCHAFT, 80333 München (DE)
(72) Erfinder: Held, Kurt, D-8450 Amberg (DE)

(56) Entgegenhaltungen:
- EP-A- 0 174 467
- DE-A- 1 790 197
- DE-B- 1 231 786
- DE-B- 1 765 237
- GB-A- 987 748

## Beschreibung

Die Erfindung bezieht sich auf ein Wechselstromschütz mit einem von einem Magnetsystem betätigten Anker, der über eine Koppelfeder mit einem die beweglichen Kontaktteile des Kontaktsystems haltenden, rückstellfederkraftbelasteten Kontaktträger in Wirkverbindung steht, der mit einer Zusatzmasse versehen ist, die von einer Zusatzfeder entgegen der Einschaltrichtung des Kontaktträgers gegen einen Anschlag am Kontaktträger gedrückt ist.

Ein derartiges Wechselstromschütz ist aus der EP-A-0 174 467 bekannt. Durch die Anordnung der Zusatzmasse in Verbindung mit der Feder wird zwar eine relativ gute Rückpralldämpfung erreicht. Durch die vorliegende Erfindung soll die Verzögerung noch besser bestimmbar sein. Dies wird auf einfache Weise dadurch erreicht, daß an der Zusatzmasse deren freie Bewegung beeinflussende Reibmittel angreifen. Die Verzögerung der Zusatzmasse erfolgt hierdurch in beiden Richtungen. Bei starken Einschaltschlägen wird hierdurch eine Rückpralldämpfung erzielt, so daß in kritischen Phasenlagen praktisch kein Rückschwingen des Kontaktträgers auftritt. Ohne die Dämpfung durch die Reibung tritt ein Rückschwingen des Kontaktträgers auf, wodurch dieser mehrfach auf den Anker schlagen kann. Dadurch ist nicht zu vermeiden, daß dieses Auftreffen zeitmäßig in den Bereich des stationären Haltekrafttales bei 50 oder 60 Hz Netzfrequenz fällt, wodurch es zum Aufreißen des bereits geschlossenen Magnetsystems kommen kann. Durch die Erfindung wird die generelle Empfindlichkeit eines Magnetsystems bei unebenen Polflächen auf das Schließverhalten erheblich reduziert. Besonders von Vorteil ist dies, wenn ein Schütz bei 50 und 60 Hz Netzfrequenz zum Einsatz kommt, weil normal ein System nur für eine Frequenz optimal sein kann.

Eine einfache Ausführung für die Bewegung beeinflussender Reibmittel ohne gesonderte Zusatzteile ergibt sich, wenn die Reibmittel aus einem vorgespannten Deckel bestehen, der mit Teilen auf die Zusatzmasse drückt. Die Reibmittel können auch mit einem handelsüblichen Teil verwirklicht werden, wobei auch auf eine spezielle Form des Deckels verzichtet werden kann, wenn das Reibmittel aus einem Silikongummischlauch besteht, der entweder in einer Nut im Kontaktträger oder in der Zusatzmasse gehalten gegen das andere Teil drückt. Die Verzögerung der Zusatzmasse läßt sich noch besser bestimmen, wenn die Reibmittel aus einer konvex gebogenen am Kontaktträger gehaltenen Blattfeder bestehen, deren konvexer Teil in eine entsprechende Ausnehmung in der Zusatzmasse gedrückt ist. Hierdurch ergibt sich eine Progression der Reibwirkung von der Ausgangslage her in beiden Bewegungsrichtungen des Kontaktträgers. Mit einer normalen glatten Blattfeder zur Erzielung der progressiven Reibkraft kann ausgekommen werden, wenn die Reibmittel aus einer um eine Achse am Kontaktträger drehbaren Zusatzmasse bestehen, die dem Drehpunkt gegenüberliegend eliptisch geformt an einer im Kontaktträger abgestützten Blattfeder anliegt, die in Bewegungsrichtung des Kontaktträgers verläuft.

Eine weitere einfache kostengünstige Ausführungsform der progressiven Reibung ergibt sich, wenn die Reibmittel aus einer Winkelfeder bestehen, deren Winkel am Kontaktträger abgestützt ist und deren einer Schenkel an einer parallel zur Bewegungsrichtung verlaufenden Seite der Zusatzmasse andrückt und deren anderer Schenkel die Zusatzfeder bildet.

Anhand der Zeichnung werden verschiedene Ausführungsbeispiele gemäß der Erfindung beschrieben. Es zeigen:
- FIG 1: eine schematische Darstellung des Wechselstromschützes mit Zusatzmasse und Federanordnungen,
- FIG 2, 3, 3a, 4: den Kontaktträger mit Zusatzmasse und erfindungsgemäßen Reibfedern, die linear wirken,
- FIG 5, 6, 7: erfindungsgemäße Kontaktträgerausführungen, deren Reibkraft beim Schaltvorgang progressiv wirkt.
- FIG 8: in einem Diagramm den Stromverlauf in dem Magnetsystem über der Zeit, den Weg des Kontaktträgers über der Zeit sowie den Zustand eines Öffner- und Schließerkontaktes über der Zeit und
- FIG 9: die dem Diagramm nach FIG 8 zugeordnete dynamische Haltekraft der Magnetteile über der Zeit.

Das in FIG 1 dargestellte Wechselstromschütz hat ein Gehäuse 1, in dem das Magnetsystem mit dem Kern 2 der Spule 3 sowie der Anker 4 und der durch die Rückdruckfeder 5 federkraftbelastete Kontaktträger 6 gelagert sind. Der als Klappanker ausgebildete Anker 4 ist über die Feder 7 an den einen Schenkel des Kernes gedrückt. An der anderen Seite liegt der Anker 4 an dem relativ zum Kontaktträger 6 beweglichen Zwischenschieber 9 an, der seinerseits über die Koppelfeder 10 mit dem Kontaktträger 6 in Wirkverbindung steht. Der Zwischenschieber 9 ist gegen Anschläge 11 des Kontaktträgers gedrückt. Die Angriffsrichtung des Ankers ist durch einen Pfeil 12 dargestellt. Die Zusatzmasse 8 wird durch die Zusatzfeder 13 entgegen der Bewegungsrichtung der Kontaktträgers 6 im Einschaltsinne gegen den Anschlag 14 am Kontaktträger 6 gedrückt. Die Feder 13 ist im Ausführungsbeispiel nach FIG 2 als Blattfeder ausgebildet. Die freien Enden 15, 16 der Blattfeder stützen sich an den Vorsprüngen 17 des Kontaktträgers 6 ab. Die Anlagefläche der Zusatzmasse 8 an der Zusatzfeder 13 ist im Ausführungsbeispiel nach FIG 2 mit 18 bezeichnet. Im Ausführungsbeispiel nach FIG 2 ist gemäß der Erfindung zusätzlich eine Reibfeder 19, die an den parallel zur Bewegungsrichtung verlaufenden Seitenfläche 20 der Zusatzmasse 8 einerseits angreift. Die freien Enden 21, 22 der Reibfeder 19 stützen sich an einem entsprechend ausgebildeten Vorsprung 23 des Kontaktträgers 6 ab. Bei Bewegung der Zusatzmasse 8 in Richtung des Pfeiles 12 übt die ballige Fläche 24 der Reibfeder 19 eine Reibwirkung auf die Zusatzmasse 8 aus, so daß sowohl bei der Hin- als auch bei der Rückbewegung eine Verzögerung erreicht wird, die den Rückprall des Kontaktträgers 6 verzögert. Im Ausführungsbeispiel nach FIG 3, 3a wird anstelle der Reibfeder 19 die dämpfende Reibung über einen vorgespannten Deckel 25 erzielt. Die Reibfläche 26 an einem Vorsprung 27 des Deckels 25 liegt auf einer der Seitenflächen der Zusatzmasse 8 auf. Die übrige Lagerung der Zusatzmasse erfolgt wie im Ausführungsbeispiel nach FIG 2, ohne die seitliche Reibfeder.

Im Ausführungsbeispiel nach FIG 4 wird über einen geeigneten Silikongummischlauch 28, der in eine Nut 29 in der Zusatzmasse 8 eingelegt ist, eine Schwingungsdämpfung der Zusatzmasse 8 erzielt. Der Silikonschlauch 28, der als abriebfeste Meterware gekauft werden kann, liegt an der einen Seitenfläche 51 des Kontaktträgers an, wohingegen die Zusatzmasse mit ihrem anderen Ende an der anderen Seitenfläche 51 anliegt. Die Zusatzmasse 8 führt hier zusätzlich eine leichte Drehbewegung aus, die sich günstig auf die Verzögerungszeit und die Dämpfung auswirkt.

Im Ausführungsbeispiel nach FIG 5 wird über eine seitliche Blattfeder 30, die einen konvex gebogenen Teil 31 aufweist, der in eine entsprechende Ausnehmung 32 der Zusatzmasse 8 eingreift, eine progressive Reibkraft erzeugt.

Durch das Eingreifen des konvex gebogenen Teiles 31 in die Ausnehmung 32 wird die Zusatzmasse 8 in einer Mittellage gehalten. Da auf die Blattfeder 13 in diesem Beispiel verzichtet werden kann, sind Wegbegrenzungsanschläge 33, 34 vorhanden. Sobald sich die Zusatzmasse aus der Mittellage herausbewegt, wird über die seitliche Blattfeder 30 eine progressive Reibkraft erzeugt. Auch hier entsteht eine Zeitverzögerung zur Überbrückung des dynamischen Haltekrafttales und durch die Dämpfung über die zunehmende Reibung wird ein wiederholtes Auftreffen des Kontaktträgers auf den Anker vermieden.

Im Ausführungsbeispiel nach FIG 6 ist auf einer Seite der Zusatzmasse 8 eine vorgespannte Blattfeder 35 vorhanden, die sich mit ihrem freien Ende am Kontaktträger 6 abstützt und in Bewegungsrichtung des Kontaktträgers verläuft. Der Blattfeder gegenüberliegend ist die Zusatzmasse 8 über eine Achse 36 am Kontaktträger 6 drehbar gelagert. Die Fläche 37 der Zusatzmasse 8, die der Achse 36 gegenüberliegt, ist im wesentlichen eliptisch ausgebildet, d.h. der Radius im Endbereich der Zusatzmasse 8 ist größer als der Radius im Mittelteil der Masse, so daß sich mit zunehmender Drehbewegung der Masse in beiden Richtungen die Reib- bzw. Koppelkraft, die von der Zusatzmasse 8 auf den Kontaktträger 6 übertragen wird, vergrößert. Dadurch wird sowohl die erforderliche Zeitverzögerung als auch die Schwingungsdämpfung der Zusatzmasse 8 erreicht, so daß auch hierbei eine einwandfreie Funktion des Schützantriebes bei 50 und 60 Hz Netzfrequenz gegeben ist.

Im Ausführungsbeispiel nach FIG 7 ist anstelle der Reibfeder 22 eine Winkelfeder 38 vorhanden, deren Winkel 39 sich in einer Ausnehmung des Vorsprungs 40 am Kontaktträger 6 abstützt. Der eine Schenkel 41 der Winkelfeder 38 erzeugt die Reibwirkung, wie für die Feder 22 geschildert, an der Seitenfläche 20 der Zusatzmasse 8. Der andere Schenkel 42 übernimmt die Funktion der Blattfeder 18. Wie ersichtlich, in FIG 7 gestrichelt dargestellt, wird die Kraft des ersten Schenkels 41 auf die Seitenfläche 23 vergrößert, wenn der Schenkel 42 in die gestrichelt dargestellte Lage gebracht wird.

Die FIG 8 und 9 zeigen den Stromverlauf im Magnetsystem, der mit 43 bezeichnet ist. Die Linie, die den zeitlichen Verlauf der Öffner- und Schließerfunktion darstellt, ist mit 44 und 45 bezeichnet. Mit 46 ist der Weg des Kontaktträgers 6 über der Zeit bezeichnet. Der mit 47 bezeichnete Kurvenverlauf aus FIG 9 stellt die dynamische Haltekraft der Polflächen über der Zeit dar, der im zeitlichen Ablauf dem zeitlichen Verlauf des Diagramms nach FIG 8 entspricht. Zum Zeitpunkt 48, als gestrichelte Linie dargestellt, trifft der Anker auf das Joch auf. Die gestrichelt dargestellte Linie 49 stellt den Zeitpunkt dar, in dem der Kontaktträger 6 auf den Anker verzögert auftrifft. Die Rückschwingung 50 ist derart gering, so daß ein wiederholtes Auftreffen des Kontaktträgers 6 auf den Anker ausgeschlossen ist. Die wesentliche Unterscheidung der Diagramme (FIG 8 und 9) gegenüber dem Stand der Technik E-OS 0 174 467 besteht darin, daß die Rückschwingung 50 praktisch nicht mehr ins Gewicht fällt.

## Patentansprüche

1. Wechselstromschütz mit von einem Magnetsystem (2, 3) betätigtem Anker (4), der über eine Koppelfeder (10) mit einem die beweglichen Kontaktteile des Kontaktsystems haltenden, rückstellfederkraftbelasteten Kontaktträger (6) in Wirkverbindung steht, der mit einer Zusatzmasse (8) versehen ist, die von einer Zusatzfeder (13) entgegen der Einschaltrichtung des Kontaktträgers (6) gegen einen Anschlag am Kontaktträger (6) gedrückt ist, **dadurch gekennzeichnet,** daß an der Zusatzmasse (8) deren freie Bewegung beeinflussende Reibmittel (19) angreifen.

2. Schütz nach Anspruch 1, **dadurch gekennzeichnet,** daß die Reibmittel (19) aus einem vorgespannten Deckel (25) bestehen, der mit Teilen (27) auf die Zusatzmasse (8) drückt.

3. Schütz nach Anspruch 1, **dadurch gekennzeichnet,** daß das Reibmittel (19) aus einem Silikongummischlauch (28) besteht, der entweder in einer Nut (29) im Kontaktträger (6) oder in der Zusatzmasse (8) gehalten gegen das andere Teil drückt.

4. Schütz nach Anspruch 1, **dadurch gekennzeichnet,** daß die Reibkraft der Reibmittel (19) bewegungswegabhängig verstärkt ist.

5. Schütz nach Anspruch 4, **dadurch gekennzeichnet,** daß die Reibmittel (19) aus an einer konvex gebogenen am Kontaktträger (6) gehaltenen Blattfeder (35) besteht, deren konvexer Teil in einer entsprechenden Ausnehmung in der Zusatzmasse (8) gedrückt ist.

6. Schütz nach Anspruch 4, **dadurch gekennzeichnet,** daß die Reibmittel (19) aus einer um eine Achse (36) am Kontaktträger (6) drehbaren Zusatzmasse (8) besteht, die dem Drehpunkt gegenüberliegend eliptisch geformt an einer im Kontaktträger (6) abgestützten Blattfeder (35) anliegt, die in Bewegungsrichtung des Kontaktträgers (6) verläuft.

7. Schütz nach Anspruch 4, **dadurch gekennzeichnet,** daß die Reibmittel (19) aus einer Winkelfeder (38) bestehen, deren Winkel (39) am Kontaktträger (6) abgestützt ist und deren einer Schenkel (41) an einer parallel zur Bewegungsrichtung verlaufenden Seite (20) der Zusatzmasse (8) andrückt und deren anderer Schenkel (42) die Zusatzfeder (13) bildet.

## Claims

1. Alternating current contactor with an armature (4) actuated by a magnet system (2,3), the armature being in operative connection with a contact carrier (6) which is loaded with restoring spring force and which holds the movable contact parts of the contact system by way of a coupling spring (10), the contact carrier being provided with a supplementary mass (8) which is pressed by a supplementary spring (13) in an opposing direction to the closing direction of the contact carrier (6) against a stop on the contact carrier (6), characterised in that engaging the supplementary mass (8) there are friction means (19) affecting the free movement thereof.

2. Contactor according to claim 1, characterised in that the friction means (19) consist of a prestressed cover (25) which presses with parts (27) on the supplementary mass (8).

3. Contactor according to claim 1, characterised in that the friction means (19) consist of a silicone rubber tube (28), which, held either in a groove (29) in the contact carrier (6) or in the supplementary mass (8), presses against the other part.

4. Contactor according to claim 1, characterised in that the friction force of the friction means (19) is increased depending on the movement path.

5. Contactor according to claim 4, characterised in that the friction means (19) consist of a plate spring (35) curved in a convex manner and held on the contact carrier (6), the convex part of which spring is pressed in a corresponding recess in the supplementary mass (8).

6. Contactor according to claim 4, characterised in that the friction means (19) consist of a supplementary mass (8) able to rotate about an axle (36) on the contact carrier (6), which, formed elliptically opposite the pivot point, lies against a plate spring (35), supported in the contact carrier (6), which spring extends in the direction of movement of the contact carrier (6).

7. Contactor according to claim 4, characterised in that the friction means (19) consist of an angle spring (38), the angle (39) of which is supported on the contact carrier (6) and the one leg (41) of which presses on one side (20) of the supplementary mass (8) extending parallel to the direction of movement and the other leg (42) of which forms the supplementary spring (13).

## Revendications

1. Relais pour courant alternatif, comportant un induit (4) actionné par un système (2, 3) à électro-aimant, qui est en liaison fonctionnelle avec un support de contact (6) portant les pièces de contact mobiles du système de contact, rappele par un ressort de rappel et muni d'une masselotte (8) supplémentaire qui est poussée par un ressort (13) supplémentaire, dans le sens inverse du sens de mise en contact du support de contact (6), sur une butée située sur le support de contact (6), caractérisé en ce que des moyens de frottement (19) sont appliqués à la masselotte (8) supplémentaire dont ils influencent le libre déplacement.

2. Relais selon la revendication 1, caractérisé en ce que les moyens de frottement (19) consistent en un couvercle (25) qui est placé sous précontrainte et qui appuie sur la masselotte (8) supplémentaire au moyen de pièces (27).

3. Relais selon la revendication 1, caractérisé en ce que le moyen de frottement (19) consiste en un tube souple (28) en caoutchouc de silicone qui appuie sur l'autre pièce, en étant maintenu ou bien dans une rainure (29) du support de contact (6) ou bien dans la masselotte (8) supplémentaire.

4. Relais selon la revendication 1, caractérisé en ce que la force de frottement des moyens de frottement (19) est renforcée en fonction de la course.

5. Relais selon la revendication 4, caractérisé en ce que les moyens de frottement (19) consistent en un ressort à lame (35) maintenu en étant courbé de façon convexe contre le support (6) de contact, sa partie convexe étant poussée dans un évidement correspondant de la masselotte (8) supplémentaire.

6. Relais selon la revendication 4, caractérisé en ce que les moyens de frottement (19) consistent en une masselotte (8) supplémentaire, qui est susceptible de tourner sur un axe (36) situé sur le support de contact (6) et qui, étant doté d'une forme elliptique en face du point de rotation, est appliquée sur un ressort à lame (35), qui est en appui sur le support de contact (6) et qui s'étend dans la direction de déplacement du support de contact (6).

7. Relais selon la revendication 4, caractérisé en ce que les moyens de frottement (19) consistent en un ressort coudé (38) dont l'angle (39) est en appui sur le support de contact (6), dont l'une des branches (41) appuie sur un côté (20) de la masselotte (8) supplémentaire qui s'étend parallèlement à la direction de déplacement, et dont l'autre branche (42) forme le ressort (13) supplémentaire.
